# EUROPÄISCHE PATENTSCHRIFT

(11) **EP 1 621 254 B1**
(45) Veröffentlichungstag und Bekanntmachung des Hinweises auf die Patenterteilung: **07.05.2008**
(21) Anmeldenummer: 05016042.3
(22) Anmeldetag: 23.07.2005
(51) Int. Cl.: B05B 1/30, B05B 9/01

(54) **Handabschaltpistole mit druckentlastetem Handhebel**
Gun with manual shut off comprising a pressure-balanced hand lever
Pistolet à commande manuelle avec levier à main équilibré en pression

(30) Priorität: 31.07.2004 DE 102004037316
(43) Veröffentlichungstag der Anmeldung: 01.02.2006
(73) Patentinhaber: ALTO Deutschland GmbH, 89287 Bellenberg (DE)
(72) Erfinder: Winkler, Bernd, 89287 Bellenberg (DE)
(74) Vertreter: Riebling, Peter

(56) Entgegenhaltungen:
- EP-A- 0 846 904
- EP-A1- 1 389 495
- US-A- 4 009 860
- US-A- 6 000 637

## Beschreibung

Die Erfindung betrifft eine Handabschaltpistole mit druckentlastetem Handhebel, insbesondere für Hochdruckreinigungsgeräte, nach dem Oberbegriff des Patentanspruchs 1.

Derartige Handabschaltpistolen für Hochdruckreinigungsgeräte mit druckentlastetem Handhebel sind bereits aus der DE 101 59 680 C1, der WO 03/045572 A1, sowie der DE 102 37 428 B3 und der EP 1 389 495 A1 bekannt.

Die DE 101 59 680 C1 und die WO 03/045572A1 zeigen eine Schließvorrichtung für die Flüssigkeitsabgabeleitung eines Hochdruckreinigungsgerätes mit einem in der Flüssigkeitsabgabeleitung angeordneten Schließkörper, der mit einer Schließkraft gegen einen Ventilsitz gedrückt wird und dadurch die Flüssigkeitsabgabeleitung verschließt und der durch ein mechanisches, abgedichtet aus der Flüssigkeitsabgabeleitung austretendes und mittels eines Handhebels verschiebbares Betätigungselement von dem Ventilsitz abhebbar ist, wenn der Handhebel in Richtung einer Öffnungsstellung bewegt wird. Um die Haltekräfte bei geöffneter Handspritzpistole zu verringern, wird vorgeschlagen, daß in der Flüssigkeitsabgabeleitung stromabwärts des Ventilsitzes ein verschiebbar gelagerter Kolben abgedichtet aus der Flüssigkeitsabgabeleitung austritt und beim Ausschieben aus der Flüssigkeitsabgabeleitung derart mit dem Handhebel in Wirkverbindung tritt, daß dieser in Richtung auf seine Öffnungsstellung bewegt wird.

Die DE 102 37 428 B3 und die parallele EP 1 389 495 A1 zeigen eine sehr ähnliche Schließvorrichtung für die Flüssigkeitsabgabeleitung eines Hochdruckreinigungsgerätes, wobei aber der verschiebbar gelagerte Kolben strom**auf**wärts des Ventilsitzes gelagert ist.

Nachteil der DE 101 59 680 C1, der WO 03/045572 A1, sowie der DE 102 37 428 B3 und der EP 1 389 495 A1 ist, dass ein zusätzliches Steuerungselement für die Entlastung des Handhebels benötigt wird, in Form eines abgedichtet in einer zusätzlichen Bohrung beweglichen separaten Kolbens 17, was zu erhöhten Herstellungs-, Wartungs- und Reparaturkosten führt. Zudem besitzt der Kolben 17 nur eine geringe Fläche als Angriffsfläche für den Flüssigkeitsdruck, so dass die Kraftwirkung auf den Handhebel eingeschränkt ist.

Aufgabe der vorliegenden Erfindung ist es, ausgehend vom oben beschriebenen Stand der Technik, eine Handabschaltpistole mit druckentlastetem Handhebel bereit zu stellen, die wesentlich einfacher und damit kostengünstiger und zuverlässiger konstruiert ist und zudem eine größere Kraftwirkung auf den Handhebel bewirken kann.

Zur Lösung der Aufgabe dienen die Merkmale des Patentanspruchs 1.

Kennzeichnend dabei ist, dass die Betätigungsstange mindestens eine Stufe größerer radialer Abmessung als ihr Grundkörper besitzt, so dass sich innerhalb der Betätigungsbohrung ein Hochdruckraum und ein Niederdruckraum ergibt, und dass sich stromabwärts des Ventils, zwischen der Flüssigkeitsabgabeleitung und dem Hochdruckraum eine druckleitende Steuerbohrung erstreckt.

Vorteil der vorliegenden Erfindung ist, dass die stromabwärts des Ventils befindliche Steuerbohrung zwischen Flüssigkeitsabgabeleitung und Hochdruckraum der Betätigungsbohrung den Mediendruck auf die Rückseite der als Stufenkolben ausgebildeten Betätigungsstange des Ventils leitet. Es muss daher kein zusätzlicher bewegter und abgedichteter Steuerkolben wie beim Stand der Technik vorhanden sein, sondern nur eine mediendruckleitende Steuerbohrung und die Ausbildung der ohnehin schon vorhandenen abgedichteten Betätigungsstange zwischen Handhebel und Ventil als Stufenkolben. Hierdurch wird die durch den Benutzer benötigte Handkraft für den Handhebel zum Betrieb des Hochdruckreinigungsgerätes besser unterstützt, da eine größere Angriffsfläche für das Medium durch den radialen Stufenbund der Betätigungsstange vorhanden ist.

Vorteilhafte Ausgestaltungen der vorliegenden Erfindung sind Gegenstand der abhängigen Ansprüche.

Durch die mindestens eine radial sich erstreckende Stufe am Grundkörper der axial bewegbaren Betätigungsstange wird die Betätigungsbohrung für die Betätigungsstange in einen ersten und einen zweiten Raum aufgeteilt. Da die Steuerbohrung eine druckleitende Verbindung zwischen Medienabgabeleitung und einem der Räume der Betätigungsbohrung für die Betätigungsstange bildet, wird dieser Raum als Hochdruckraum bezeichnet, da bei Öffnen des Ventils der Mediendruck in diesem Hochdruckraum ansteht. Von diesem Hochdruckraum über die mindestens eine radial sich erstreckende Stufe getrennt ist der zweite Raum, der einen niederen Druck aufweist, als der Hochdruckraum, wenn der Mediendruck nach Öffnen des Ventils dort herrscht. Daher wird der zweite Raum als Niederdruckraum bezeichnet, der entweder hermetisch geschlossen ist oder aber über eine Entlüftungsbohrung mit der Umgebung verbunden ist, so dass im Niederdruckraum immer Umgebungsdruck von ca. 1 bar herrscht.

Ist der Niederdruckraum aber hermetisch geschlossen, dann wird die dort eingeschlossene Luft bei Öffnen des Ventils solange verschoben, bis die dort eingeschlossene komprimierte Luft dem im Hochdruckraum herrschenden Mediendruck entspricht. Somit wird eine Dämpfung und Begrenzung des axialen Verfahrweges der Betätigungsstange in Richtung Ventilfeder geschaffen.

Bevorzugt wird aber, dass der Niederdruckraum über eine Entlüftungsbohrung mit der Umgebung verbunden ist, wobei dann die Handkraft des Benutzers während des Öffnens und Offenhaltens des Ventils durch den die Kraftdifferenz auf den Stufenbund der Betätigungsstange zwischen Hochdruckraum und Niederdruckraum unterstützt wird, entgegen der Kraft der Ventilfeder.

Die durch den Nutzer aufzuwendende Handkraft ist also: $F ( Hand ) = F ( Feder ) - ΔF \left(Hochdruckraum/Niederdruckraum\right)$ wobei $ΔF ( Hoch - / Niederdruckraum ) = Δp ( Hoch - / Niederdruckraum ) \times A$
mit A = Fläche Ringstufe der Betätigungsstange in der Betätigungsbohrung und Δp = p(Medium) - p(Umgebung) bei Entlüftung
oder Δp = p(Medium) - p(komprimierte Luft in Niederdruckraum) bei geschlossenem Niederdruckraum

Bei Entlüftung des Niederdruckraums ist sie durch den Nutzer aufzuwendende Handkraft also: $F ( Hand ) = F ( Feder ) - \left(p( Medium ) - p \left(Umgebung\right)\right) \times A$

Wobei die Fläche der Ringstufe der Betätigungsstange immer so gewählt wird, dass die Handkraft nie Null wird, so dass bei Loslassen des Handhebels das Ventil immer zuverlässig selbsttätig schließt.

In einer bevorzugten Ausgestaltung der Erfindung ist der Niederdruckraum näher an der Ventilfeder angeordnet als der Hochdruckraum und daher wird das Ventil durch Schub der Betätigungsstange auf den Ventilkörper entgegen der Kraft der Ventilfeder als Druckfeder geöffnet.

In einer anderen Ausgestaltung der Erfindung ist der Hochdruckraum näher an der Ventilfeder angeordnet als der Niederdruckraum und daher wird das Ventil durch Zug der Betätigungsstange mitsamt Ventilkörper entgegen der Kraft der Ventilfeder als Druckfeder geöffnet.

Weiterhin lässt sich die Erfindung sehr preisgünstig in bereits vorhandene Konstruktionen einer Handabschaltpistole integrieren, so dass eine einfache Nachrüstung von Altmodellen einer Handabschaltpistole einfach möglich ist.

Weiterhin ist es auch möglich, den kompletten Stufenkolben als Wechselsatz in Form einer Patronenlösung vorzusehen, so dass nicht nur der Stufenkolben auswechselbar ist, sondern auch eine diesen umgebende Patrone, die dann im Pistolengehäuse auswechselbar angeordnet ist. Hierdurch kann eine einfache Anpassung an verschiedene Mediendrücke erfolgen, ebenso an unterschiedliche Ventileinsätze mit unterschiedlich stark vorgespannter Ventilfeder.

Im Folgenden wird die Erfindung anhand von einer, lediglich einen Ausführungsweg darstellenden Zeichnung näher erläutert. Hierbei gehen aus der Zeichnung und ihrer Beschreibung weitere Merkmale und Vorteile der Erfindung hervor.

Es zeigen:
- Figur 1:: die erfindungsgemäße Handabschaltpistole in geschnittener Teilansicht;
- Figur 2:: Prinzipskizze der Ausführung der Figur 1;
- Figur 3:: Prinzipskizze einer alternativen Ausführung zur Figur 1.

In Figur 1 ist die erfindungsgemäße Handabschaltpistole in geschnittener Teilansicht dargestellt, mit den Hauptbestandteilen Pistolengehäuse 1, Handhebel 2 und Ventil 5.

Der Handhebel 2 ist im oberen Bereich an dem Pistolengehäuse 1 angeordnet und dort in Schwenkrichtungen 4 und 4' schwenkbar auf einer Schwenkachse 3 gelagert. Wird der Handhebel 2 in Schwenkrichtung 4 (Gegenuhrzeigersinn) durch einen Benutzer betätigt, so wird das Ventil 5 geöffnet, wobei die Rückholung des Handhebels 2 in Schwenkrichtung 4' (im Uhrzeigersinn) mittels der Feder 15 des Ventils über die Betätigungsstange 16 geschieht.

Das Ventil 5 sperrt im Ruhezustand die Flüssigkeitsabgabeleitung 6 ab und trennt diese in einen oberen Teil 7, in dem der Betriebsdruck der Flüssigkeit herrscht, und einen, zum oberen Teil 7 abgewinkelten, unteren Teil 8, der im Ruhezustand drucklos ist. Die Trennung des oberen 7 und unteren Teils 8 der Flüssigkeitsabgabeleitung 6 wird durch eine im oberen Teil 8 befindlichen Ventilkugel 14 bewerkstelligt, die mittels der Spiraldruckfeder 15 (ebenfalls im oberen Teil 8 befindlich) auf einen Ventilsitz 13 gepresst wird. Der Ventilsitz 13 liegt auf dem Übergangsrand einer Stufenbohrung 11 a mit einem ersten kleineren 11 b und zweiten größeren Durchmesser 11 c in einem Ventilgehäuse 11, welches über eine Dichtung 12 lösbar in dem Pistolengehäuse 1 eingebracht ist, um je nach Medium und Betriebsdruck unterschiedliche Ventile 5 einsetzen zu können.

Oben in der Figur 1, also stromabwärts der Ventilkugel 14 des Ventils 5 liegt auf der Ventilkugel 14 das eine freie Ende der Betätigungsstange 16 auf, wobei auf dem anderen freien Ende der Betätigungsstange 16 der Handhebel 2 mit seiner Verstärkung 2a aufliegt. Mittels Verschwenkung des Handhebels 2 in Schwenkrichtung 4 ist die Betätigungsstange 16 axial in Bewegungsrichtung 24 nach unten in Figur 1 verschiebbar und dadurch kann das Ventil 5 geöffnet werden.

Die Betätigungsstange 16 ist hierbei in einer Betätigungsbohrung 18 durch Dichtungen 20 abgedichtet aufgenommen, wobei die Betätigungsbohrung 18 einen unteren ringförmigen Ringbund 19 aufweist, der als Endanschlag für die axiale Bewegung der Betätigungsstange 16 dient, welche durch einen oberen einschraubten und abgedichteten Abschlussdeckel 23 vor dem Herausfallen gesichert ist. Die Betätigungsstange 16 selbst ist abgestuft ausgebildet und besitzt hier zwei ringförmige Stufen 17 größeren Durchmessers als der stangenförmige Grundkörper 16a der Betätigungsstange 16.

Die Betätigungsstange 16 wird in ihrer Axialbewegung 24 zum einen an ihrem Grundkörper 16a durch den Ringbund 19 der Bohrung 18 geführt, zum anderen mittels der Stufen 17 der Betätigungsstange 16, die sich radial an die Innenwand der Bohrung 18 gleitend anlegen und weiterhin durch radiale Anlage des Grundkörpers 16a an einer Durchgangsbohrung 23b des Abschlussdeckels 23, so dass ein Verkippen der Betätigungsstange 16 in deren Bohrung 18 hierdurch verhindert wird.

Zwischen den beiden Stufen 17 der Betätigungsstange 16 ist eine Dichtung 20 vorhanden, ebenso wie oberhalb der oberen Stufe 17 im Bereich des Deckels 23 und unterhalb des Ringbunds 19 der Bohrung 18. Alle Dichtungen 20 haben den Zweck, das unter Betriebsdruck stehende Medium (z.B. Wasser) nicht über die Bohrung 18 aus dem Pistolengehäuse 1 unerwünscht entweichen zu lassen, sondern durch die Abgabeleitung 6 in Strömungsrichtung 9 aus dem Austritt 10 heraus, der als Düse (nicht dargestellt) ausgebildet ist.

Erfindungsgemäß ist nun im unteren Teil 8, stromabwärts des Ventils 5, eine Steuerbohrung 22 im Pistolengehäuse 1 eingebracht, welche eine druckleitende Verbindung zwischen der Abgabeleitung 6 und dem Hochdruckraum 25 in der Betätigungsbohrung 18 bildet. Die Steuerbohrung 22 erstreckt sich also aus dem stromabwärts des Ventils 5 gelegenen unteren Teil 8 der Abgabeleitung 6 bis hinter die äußere ringförmigen Stirnseite 17a der letzten Stufe 17 der Betätigungsstange 16, welche äußere Stirnseite 17a der Feder 15 des Ventils 5 abgewandt ist. Der Hochdruckraum 25 wird also gebildet durch die äußere ringförmige Stirnseite 17a der letzten, äußersten Stufe 17 (am weitesten von der Feder 15 entfernt) und durch den Grundkörper 16a in diesem Endbereich, sowie durch die Innenwand der Betätigungsbohrung 18 in diesem äußeren Endbereich und der Innenausnehmung 23a des Abschlussdeckels 23 und ggf. einer zwischen der letzten, äußersten Stufe 17 und dem Abschlussdeckel 23 eingebrachten Dichtung 20a.

Zwischen der inneren ringförmigen Stirnseite 17b der innersten Stufe 17 (am wenigsten weit von der Feder 15 entfernt) und dem Ringbund 19 der Bohrung 18 ist ein Niederdruckraum 26 gebildet, der durch eine Entlüftungsbohrung 21 mit der Umgebung verbunden ist, so dass im Niederdruckraum 26 immer Umgebungsdruck herrscht, um die Axialbewegung der Betätigungsstange 16 in der Bohrung 18 nicht unerwünscht zu dämpfen.

Der Abschlussdeckel 23, die Betätigungsstange 16 mit Stufen 17, die zugehörige Bohrung 18, das Ventilgehäuse 11 und die Abgabeleitung 6 sind übrigens bevorzugt im Querschnitt kreisförmig ausgebildet, können aber auch beliebige andere Formen aufweisen, wie z.B. polygonförmig, quadratisch, rechteckförmig, dreieckförmig, ellipsenförmig, oval, etc. Auch ist der Begriff "Bohrung" sehr weit aufzufassen und nicht an ein spezielles spanabhebendes Fertigungsverfahren gebunden, so dass die Bohrungen auch durch andere Fertigungsverfahren erzeugt werden können, wie z.B. Erodierverfahren, Spritzgussverfahren, etc..

Soll die nun Handabschaltpistole betrieben werden, so wird durch den Benutzer der Handhebel 2 in Richtung 4 nach unten in Figur 1 verschwenkt, so dass der Handhebel 2 auf das äußerste freie Ende der Betätigungsstange 16 drückt und diese sich axial nach unten in Richtung 24 bewegt, wodurch die Ventilkugel 14 nach unten gegen die Federkraft der Feder 15 gedrückt wird und vom Ventilsitz 13 abhebt. Jetzt kann das im oberen Teil 7 der Abgabeleitung 6 stromaufwärts des Ventils 5 befindliche unter Hochdruck stehende Medium (z.B. Wasser + Zusätze) über den Ventilsitz 13 in den stromabwärts des Ventils 5 befindlichen unteren Teil 8 der Abgabeleitung 6 in Strömungsrichtung 9 strömen und am Austritt 10 aus dem Pistolengehäuse 1 austreten. Ein sehr geringer Teil des Druckmediums strömt hierbei anfangs durch die Steuerbohrung 22 in den Hochdruckraum 25 in der Bohrung 18 und baut hier den Betriebsdruck auf, um die Betätigungsstange 16 in der nach unten in Richtung 24 gedrückten Betriebsposition zu halten und die Haltekraft des Benutzers zu unterstützen. Aus dem Niederdruckraum 26 entweicht die Luft durch die Entlüftungsbohrung 21 in Freie.

Soll die Handabschaltpistole anschließend wieder abgeschaltet werden, so wird der Handhebel 2 losgelassen und dieser verschwenkt dann auf Grund der Kraft der Feder 15 in Schwenkrichtung 4' nach oben in Figur 1, so dass die Betätigungsstange 16 sich axial nach oben entgegen der Richtung 24 bewegt, wodurch die Ventilkugel 14 nach oben durch die Federkraft der Feder 15 gedrückt wird und auf den Ventilsitz 13 abdichtend gepresst wird. Jetzt ist das im oberen Teil 7 der Abgabeleitung 6 stromaufwärts des Ventils 5 befindliche unter Hochdruck stehende Medium wiederum vom stromabwärts des Ventils 5 befindlichen unteren Teil 8 der Abgabeleitung 6 hermetisch getrennt. Der in dem unteren Teil 8 der Abgabeleitung 6 und in der Steuerbohrung 22 im Hochdruckraum 25 befindliche Betriebsdruck wird über die Austrittsdüse 10 in die Atmosphäre abgegeben, um die Betätigungsstange 16 entgegen der Richtung 24 in die obere Ruheposition zu bringen. Durch die Entlüftungsbohrung 21 wird Luft aus der Umgebung in den Niederdruckraum 26 gesaugt.

Die erfindungsgemäße Steuerbohrung 22 erfüllt also den Zweck, nach Betätigung des Handhebels 2, diesen in seiner gedrückten Betriebsposition zu halten und dadurch die Haltekraft des Benutzers zu unterstützen. Die Steuerbohrung 22 erfüllt aber nicht den Zweck, die Betriebsposition ohne Handkraft des Benutzers zu halten, so dass nach Loslassen des Handhebels 2 dieser wieder in seine Ausgangslage zurückkehrt und sich dadurch das Ventil 5 schließt.

Figur 2 zeigt eine Prinzipskizze der Handabschaltpistole nach Figur 1, wobei gleiche Bezugszeichen gleiche Bauteile darstellen. Es ist zu erkennen, dass der Niederdruckraum 26 näher an der Ventilfeder 15 angeordnet ist, als der Hochdruckraum 25 und daher wird das Ventil 5 durch Schub der Betätigungsstange 16 auf den Ventilkörper 14 entgegen der Kraft der Ventilfeder 15 vom Sitz 13 abgehoben und öffnet.

Figur 3 zeigt eine Prinzipskizze der Handabschaltpistole in einer Alternative zur Figur 1, wobei gleiche Bezugszeichen wiederum gleiche Bauteile darstellen. Es ist zu erkennen, dass der Hochdruckraum 25 näher an der Ventilfeder 15 angeordnet als der Niederdruckraum 26 und daher wird das Ventil 5 durch Zug der Betätigungsstange 16 mitsamt Ventilkörper 14 entgegen der Kraft der Ventilfeder 15 vom Sitz 13 abgehoben und geöffnet.

### Figurenlegende

- 1.: Pistolengehäuse
- 2.: Handhebel, 2a Verstärkung
- 3.: Schwenkachse von 2
- 4.: Schwenkrichtung von 2 (Öffnen Ventil 5)
- 5.: Ventil
- 6.: Flüssigkeitsabgabeleitung
- 7.: Oberer Teil von 1
- 8.: Unterer Teil von 1
- 9.: Strömungsrichtung
- 10.: Flüssigkeitsaustritt (Düse)
- 11.: Ventilgehäuse; 11 a Stufenbohrung, 11 b, 11 c Durchmesser
- 12.: Dichtung
- 13.: Ventilsitz
- 14.: Ventilkörper (Kugel)
- 15.: Feder
- 16.: Betätigungsstange; 16a Grundkörper
- 17.: Stufen von 16; 17a äußerste stirnseitige Ringfläche von 17; 17b innerste stirnseitige Ringfläche von 17
- 18.: Betätigungsbohrung für 16
- 19.: Ringbund in 18
- 20.: Dichtungen
- 21.: Entlüftungsbohrung
- 22.: Steuerbohrung
- 23.: Abschlussdeckel für 16 in 18; 23a innere Ausnehmung; 23b Durchgangsbohrung
- 24.: Bewegungsrichtung von 16 in 18
- 25.: Hochdruckraum in 18
- 26.: Niederdruckraum in 18

## Patentansprüche

1. Handabschaltpistole mit druckentlastetem Handhebel (2), insbesondere für Hochdruckreinigungsgeräte, wobei innerhalb eines Pistolengehäuses (1) der Handabschaltpistole ein Ventil (5) eine Flüssigkeitsabgabeleitung (6) dadurch verschließt, dass ein Ventilkörper (14) unter Kraft einer Feder (15) gegen einen Ventilsitz (13) gepresst wird, und wobei der Ventilkörper (14) mittels des Handhebels (2) über eine innerhalb einer Betätigungsbohrung (18) axial verschiebbar geführte Betätigungsstange (16) entgegen der Kraft der Feder (15) vom Ventilsitz (13) abhebbar ist, und die Haltekraft des Handhebels (2) beim Öffnen und Offenhalten des Ventils (5) mittelbar durch den Mediendruck unterstützt wird, **dadurch gekennzeichnet, dass** die Betätigungsstange (16) mindestens eine Stufe (17) größerer radialer Abmessung als ihr Grundkörper (16a) besitzt, so dass sich innerhalb der Betätigungsbohrung (18) ein Hochdruckraum (25) und ein Niederdruckraum (26) ergibt, und dass sich stromabwärts des Ventils (5), zwischen der Flüssigkeitsabgabeleitung (6) und dem Hochdruckraum (25), eine druckleitende Steuerbohrung (22) erstreckt.

2. Handabschaltpistole nach Anspruch 1, **dadurch gekennzeichnet, dass** der Niederdruckraum (26) näher als der Hochdruckraum (25) an der Ventilfeder (15) angeordnet ist und das Ventil (5) durch Schub der Betätigungsstange (16) auf den Ventilkörper (14) entgegen der Kraft der Ventilfeder (15) geöffnet wird oder aber dass der Hochdruckraum (25) näher als der Niederdruckraum (26) an der Ventilfeder (15) angeordnet ist und das Ventil (5) durch Zug der Betätigungsstange (16) mitsamt Ventilkörper (14) entgegen der Kraft der Ventilfeder (15) geöffnet wird.

3. Handabschaltpistole nach Anspruch 1 oder 2, **dadurch gekennzeichnet, dass** der Niederdruckraum (26) hermetisch geschlossen ist, oder unmittelbar oder mittelbar über eine Entlüftungsbohrung (21) mit der Umgebung druckleitend verbunden ist.

4. Handabschaltpistole nach Anspruch 1 bis 3, **dadurch gekennzeichnet, dass** der Grundkörper (16a) der Betätigungsstange (16) durch einen mittels Dichtring (20) abgedichteten Radialbund (19) der Betätigungsbohrung (18) geringeren Durchmessers geführt ist.

5. Handabschaltpistole nach Anspruch 1 bis 4, **dadurch gekennzeichnet, dass** mindestens zwei Stufen (17) an der Betätigungsstange (16) vorhanden sind.

6. Handabschaltpistole nach Anspruch 5, **dadurch gekennzeichnet, dass** zwischen den Stufen (17) der Betätigungsstange (16) Dichtringe (20) eingebracht sind.

7. Handabschaltpistole nach Anspruch 1 bis 6, **dadurch gekennzeichnet, dass** die mindestens eine Stufe (17) mit dem Grundkörper (16a) der Betätigungsstange (16) stoffschlüssig einstückig ausgebildet ist.

8. Handabschaltpistole nach Anspruch 1 bis 7, **dadurch gekennzeichnet, dass** die Betätigungsstange (16) und die zugehörige Betätigungsbohrung (18) in Querschnitt kreisförmig ausgebildet sind.

9. Handabschaltpistole nach Anspruch 1 bis 8, **dadurch gekennzeichnet, dass** die Steuerbohrung (22) in Querschnitt kreisförmig ausgebildet ist und/oder einen im Querschnitt gleichbleibenden Durchgang bildet.

10. Handabschaltpistole nach Anspruch 1 bis 9, **dadurch gekennzeichnet, dass** die Steuerbohrung (22) etwa im 90°-Winkel aus der Flüssigkeitsabgabeleitung (6) abzweigt.

11. Handabschaltpistole nach Anspruch 1 bis 10, **dadurch gekennzeichnet, dass** die Steuerbohrung (22) etwa im 45°-Winkel aus der Betätigungsbohrung (18) abzweigt.

12. Handabschaltpistole nach Anspruch 1 bis 11, **dadurch gekennzeichnet, dass** die Steuerbohrung (22) an ihrer engsten Stelle etwa 1-5 % der Querschnittsfläche und/oder 10-30% des Durchmessers eines unteren Teils (8) der Flüssigkeitsabgabeleitung (6) im Bereich der Steuerbohrung (22) besitzt.

## Claims

1. Hand-gun with shut-off, with pressure-relieved hand-lever (2), in particular for high-pressure cleaning appliances, wherein a valve (5) inside a housing (1) of the hand-gun shuts off a liquid discharge line (6) when a valve-closing component (14) is pressed against a valve seat (13) by the force of a spring (15), and wherein the valve-closing component (14) is liftable off the valve seat (13) against the force of the spring (15) by means of the hand-lever (2) via an actuating rod (16) axially displaceably guided inside an actuating bore (18), and the holding force of the hand-lever (2) when the valve (5) is opened and held open is indirectly assisted by the pressure of the medium, **characterized in that** the actuating rod (16) possesses at least one step (17) with a larger radial dimension than its shank (16a) so that a high-pressure space (25) and a low-pressure space (26) are created within the actuating bore (18), and **in that** a pressure-conducting control bore (22) downstream of the valve (5) extends between the liquid discharge line (6) and the high-pressure space (25).

2. Hand-gun with shut-off according to Claim 1, **characterized in that** the low-pressure space (26) is located nearer to the valve spring (15) than the high-pressure space (25) and the valve (5) is opened by a push of the actuating rod (16) on the valve-closing component (14) against the force of the valve spring (15), or contrariwise **in that** the high-pressure space (25) is located nearer to the valve spring (15) than the low-pressure space (26) and the valve (5) is opened by a pull of the actuating rod (16) together with the valve-closing component (14) against the force of the valve spring (15).

3. Hand-gun with shut-off according to Claim 1 or Claim 2, **characterized in that** the low-pressure space (26) is sealed off or is pressure-conductingly connected to atmosphere either directly or indirectly via an air vent (21).

4. Hand-gun with shut-off according to Claims 1 to 3, **characterized in that** the shank (16a) of the actuating rod (16) is guided by a radial shoulder (19) of the actuating bore (18) of smaller diameter, sealed with a sealing ring (20).

5. Hand-gun with shut-off according to Claims 1 to 4, **characterized in that** at least two steps (17) are present on the actuating rod (16).

6. Hand-gun with shut-off according to Claim 5, **characterized in that** sealing rings (20) are fitted between the steps (17) on the actuating rod (16).

7. Hand-gun with shut-off according to Claims 1 to 6, **characterized in that** the at least one step (17) is formed integrally with the shank (16a) of the actuating rod (16), as one piece.

8. Hand-gun with shut-off according to Claims 1 to 7, **characterized in that** the actuating rod (16) and the associated actuating bore (18) are circular in cross-section.

9. Hand-gun with shut-off according to Claims 1 to 8, **characterized in that** the control bore (22) is circular in cross-section and/or forms a passage of uniform cross-section.

10. Hand-gun with shut-off according to Claims 1 to 9, **characterized in that** the control bore (22) branches off the liquid discharge line (6) at an angle of approximately 90°.

11. Hand-gun with shut-off according to Claims 1 to 10, **characterized in that** the control bore (22) branches off the actuating bore (18) at an angle of approximately 45°.

12. Hand-gun with shut-off according to Claims 1 to 11, **characterized in that** at its narrowest point the control bore (22) possesses approximately 1-5% of the cross-sectional area and/or 10-30% of the diameter of a lower part (8) of the liquid discharge line (6) in the region of the control bore (22).

## Revendications

1. Pistolet à commande manuelle comportant une manette à détente (2), en particulier pour des nettoyeurs haute pression, dans lequel une soupape (5) ferme un conduit d'amenée de liquide (6), à l'intérieur d'un boîtier (1) du pistolet à commande manuelle, grâce au fait qu'un corps de soupape (14) est pressé par la force d'un ressort (15) contre un siège de soupape (13), et le corps de soupape (14) est apte à être soulevé dudit siège (13) à l'encontre de la force du ressort (15) à l'aide de la manette (2), par l'intermédiaire d'une tige d'actionnement (16) apte à coulisser axialement dans un perçage d'actionnement (18), et la force de retenue de la manette (2) lorsque la soupape (5) s'ouvre et reste ouverte est renforcée indirectement par la pression du produit,
**caractérisé en ce que** la tige d'actionnement (16) a au moins un épaulement (17) de dimensions radiales plus grandes que son corps de base (16a), de sorte qu'il se forme à l'intérieur du perçage d'actionnement (18) un espace haute pression (25) et un espace basse pression (26), et **en ce qu'**un perçage de commande (22) conducteur de pression s'étend en aval de la soupape (5), entre le conduit d'amenée de liquide (6) et l'espace haute pression (25).

2. Pistolet à commande manuelle selon la revendication 1, **caractérisé en ce que** l'espace basse pression (26) est disposé plus près du ressort de soupape (15) que l'espace haute pression (25) et la soupape (5) s'ouvre grâce à la poussée exercée par la tige d'actionnement (16) sur le corps de soupape (14) à l'encontre de la force du ressort de soupape (15), ou **en ce que** c'est l'espace haut pression (25) qui est disposé plus près du ressort de soupape (15) que l'espace basse pression (26) et la soupape (5) s'ouvre grâce à la traction de la tige d'actionnement (16), avec le corps de soupape (14), à l'encontre de la force du ressort de soupape (15).

3. Pistolet à commande manuelle selon la revendication 1 ou 2, **caractérisé en ce que** l'espace basse pression (26) est fermé hermétiquement ou est relié à l'environnement, en transmettant la pression, directement ou indirectement par l'intermédiaire d'un perçage d'évacuation d'air (21).

4. Pistolet à commande manuelle selon les revendications 1 à 3, **caractérisé en ce que** le corps de base (16a) de la tige d'actionnement (16) est guidé par une collerette radiale (19), rendue étanche grâce à une bague d'étanchéité (20), du perçage d'actionnement (18) de plus faible diamètre.

5. Pistolet à commande manuelle selon les revendications 1 à 4, **caractérisé en ce qu'**il est prévu au moins deux épaulements (17) sur la tige d'actionnement (16).

6. Pistolet à commande manuelle selon la revendication 5, **caractérisé en ce que** des bagues d'étanchéité (20) sont montées entre les épaulements (17) de la tige d'actionnement (16).

7. Pistolet à commande manuelle selon les revendications 1 à 6, **caractérisé en ce que** le ou les épaulements (17) sont venus de matière avec le corps de base (16a) de la tige d'actionnement (16).

8. Pistolet à commande manuelle selon les revendications 1 à 7, **caractérisé en ce que** la tige d'actionnement (16) et le perçage d'actionnement associé (18) ont une section transversale ronde.

9. Pistolet à commande manuelle selon les revendications 1 à 8, **caractérisé en ce que** le perçage de commande (22) a une section transversale ronde et/ou forme un passage à section transversale constante.

10. Pistolet à commande manuelle selon les revendications 1 à 9, **caractérisé en ce que** le perçage de commande (22) bifurque par rapport au conduit d'amenée de liquide (6) suivant un angle d'environ 90°.

11. Pistolet à commande manuelle selon les revendications 1 à 10, **caractérisé en ce que** le perçage de commande (22) bifurque par rapport au perçage d'actionnement (18) suivant un angle d'environ 45°.

12. Pistolet à commande manuelle selon les revendications 1 à 11, **caractérisé en ce que** le perçage de commande (22) représente à son endroit le plus étroit environ 1-5% de la surface transversale et/ou 10-30% du diamètre d'une partie inférieure (8) du conduit d'amenée de liquide (6) dans la zone du perçage de commande (22).
